# EUROPÄISCHE PATENTSCHRIFT

(11) **EP 1 871 684 B1**
(45) Veröffentlichungstag und Bekanntmachung des Hinweises auf die Patenterteilung: **10.12.2008**
(21) Anmeldenummer: 06724244.6
(22) Anmeldetag: 11.04.2006
(51) Int. Cl.: B65D 77/04, G09F 7/18

(54) **KENNZEICHUNGSTAFEL FÜR PALETTENCONTAINER**
IDENTIFICATION PANEL FOR PALLET CONTAINER
PANNEAU D'IDENTIFICATION POUR CONTENEUR DE PALETTE

(30) Priorität: 20.04.2005 DE 202005006351 U
(43) Veröffentlichungstag der Anmeldung: 02.01.2008
(73) Patentinhaber: Mauser-Werke GmbH, 50321 Brühl (DE)
(72) Erfinder: WEYRAUCH, Detlev, 52372 Kreuzau-Untermaubach (DE); SCHMIDT, Klaus-Peter, 53123 Bonn (DE); PRZYTULLA, Dietmar, 50171 Kerpen (DE); WURZER, Ernst, 53639 Königswinter (DE)
(86) Internationale Anmeldenummer: PCT/EP2006/003325
(87) Internationale Veröffentlichungsnummer: WO 2006/111303

(56) Entgegenhaltungen:
- US-A- 5 450 681
- US-A- 5 787 623

## Beschreibung

Die Erfindung betrifft eine Kennzeichungstafel für einen Palettencontainer zur Lagerung und zum Transport von flüssigen oder fließfähigen Füllgütern, mit einem inneren dünnwandigen Kunststoffbehälter, der eine obere Einfüllöffnung und ein unteres Entleerungsventil aufweist, mit einem, den Kunststoffbehälter dicht umschließenden Gitterrahmen aus horizontalen und vertikalen, miteinander verschweißten Gitterstäben und einer Bodenpalette, auf welcher der Kunststoffbehälter aufliegt und auf welcher der Gitterrahmen befestigt ist. Die Bodenpalette kann dabei als einfache Holzpalette, als Stahlrahmenpalette oder als Kunststoffpalette ausgebildet sein.

Derartige Palettencontainer in Leichtbauweise mit einem Füllvolumen von ca. 1.000 I sind in verschiedenen Ausführungsformen allgemein bekannt, so z. B. aus der Druckschrift US 6,244,453 (mit Quadratrohr-Gitterrahmen) und dienen zum Transport von flüssigen oder fließfähigen Füllgütern. Nur wenn die Palettencontainer die Zulassungsprüfungen bei einer autorisierten amtlichen Institution bestanden haben und mit einer Zulassungsnummer versehen sind, dürfen sie für den Transport und die Lagerung von gefährlichen flüssigen Füllgütern wie Chemikalien (z. B. Lösungsmittel, Säuren etc.) eingesetzt werden. Üblicherweise ist bei jedem Palettencontainer auf der Seite, auf welcher sich die Entnahmearmatur befindet, auf dem Gitterrahmen eine Kennzeichnungstafel (Label Plate) befestigt, auf welcher zur Kennzeichnung des jeweiligen Füllgutes, des Füllgut-Herstellers, des Palettencontainer-Herstellers, der Zulassungsnummer oder ähnlichen Daten ein entsprechendes Informationsblatt aufgeklebt oder in eine aufgeklebte Klarsichttasche eingesteckt ist. Die Befestigung der Kennzeichnungstafeln erfolgt bei einigen Herstellern durch Verschrauben auf zwei oder drei Horizontalstäben des Gitterrahmens. Solche Verschraubungen mittels vier oder sechs Schrauben sind zeitaufwendig und hervorstehende Schraubenköpfe können zu Verletzungen führen.

Eine Kennzeichnungstafel oder Beschriftungstafel,die ohne Verschraubungen auskommt, ist aus der US 5,787,623 bekannt. Bei dem in dieser Druckschrift beschriebenen Palettencontainer sind die als Rundrohre ausgebildeten Gitterstäbe an den Kreuzungsstellen zur Bildung muldenartiger, in Längsrichtung der Gitterstäbe verlaufender, doppelwandiger Vertiefungen derart eingezogen, daß die an den Kreuzungsstellen miteinander verschweißten Gitterstäbe nahezu in einer Ebene liegen (Rundrohr-Gitterrahmen). Die hierauf befestigte Beschriftungstafel weist einen unteren, nach außen abgekanteten oder umgebördelten Abstützrand auf, der an einem unteren waagerechten Gitterstab anliegt und diesen hintergreift, während der obere, als Krallrand ausgebildete Rand im montierten Zustand der Blechtafel einen oberen waagerechten Gitterstab unter elastischer Verspannung der Beschriftungstafel hintergreift. Nachteilig ist hierbei, daß zum einen die waagerechte Gitterstäbe hintergreifenden Ränder mit dem dünnwandigen Kunststoff-Innenbehälter in Berührung kommen können, insbesondere wenn ein befüllter Innenbehälter sich zwischen zwei Vertikalstäben nach außen ausbeult und Transporterschütterungen unterliegt, zu anderen kann die Blechtafel unter Überwindung der elastischen Verspannung ohne weitere Hilfsmittel von jedermann in nicht authorisierter Weise von Hand wieder abgenommen und manipuliert (z. B. ausgetauscht) werden. Bei einer abgewandelten Ausführung weist die Blechtafel seitlich oben an den Außenrändern besondere Einsteckhülsen für Kunststoff- Klemmstifte auf, die im montierten Zustand der Tafel mit ihrem Kopf in die muldenartigen Vertiefungen des oberen waagerechten Gitterstabes eingreifen und so die Tafel fixieren. Als Originalitätssicherung kann ein zusätzlicher Kunststoff-Druckknopf mit spreizkeilartigem Steg und Filmscharnier-Riegeln vorgesehen sein, der in eine dafür besonders vorgesehene Vertiefung am oberen Rand der Blechtafel eingedrückt werden muß. Nachteilig bei dieser Ausführung ist, daß zusätzliche Kunststoff-Sicherungselemente vonnöten sind, die durch Witterungseinflüsse verspröden und bei Stoßbelastung leicht abbrechen können.

Es ist Aufgabe der vorliegenden Erfindung, für einen gattungsmäßigen Palettencontainer eine verbesserte konstruktive Ausgestaltung einer Kennzeichnungstafel anzugeben, die unter Verzicht auf zusätzliche Befestigungs- oder Sicherungsmittel auf einfache Weise auf dem Gitterrahmen befestigt werden kann.

Diese Aufgabe wird auf besonders einfache und vorteilhafte Wiese mit den kennzeichnenden Merkmalen des Patentanspruches 1 gelöst.

Bei der erfindungsgemäßen Kennzeichnungstafel sind der obere Rand und untere Rand leicht nach hinten abgekantet (abgeknickt) und liegen im montierten Zustand über die gesamte Länge - ohne jegliche Aussparung für einen überdeckten Vertikalstab - gegen die nach außen weisende Oberfläche eines oberen und eines unteren Horizontalstabes an, während die beiden seitlichen Ränder vergleichsweise stark nach hinten abgekantet (abgeknickt) sind und an ihrem hinteren Rand jeweils zu einem Rollrand aufgerollt sind, wobei in den beiden seitlichen Abkantungen entsprechende Aussparungen im Blech für den oberen und unteren Horizontalstab vorgesehen sind, und wobei der Rollrand um ein Stück stabförmig nach oben und unten verlängert ausgebildet ist, in diese Aussparungen hineinragt und den oberen und den unteren Horizontalstab hintergreift. Dies ermöglicht eine einfache und sichere Befestigung der Kennzeichnungstafel auf dem Gitterrahmen. Dabei ist in Ausgestaltung der Erfindung vorgesehen, daß über die Stärke der Abkantungen bzw. des Abkantungswinkels des oberen oder/und unteren Randes oder/und der beiden seitlichen Ränder der Kennzeichnungstafel die jeweiligen Abstände bzw. ein festes Anliegen unter leichter Vorspannung des oberen und des unteren Randes vom oberen und unteren Horizontalstab bzw. des rechten und linken Rollrandes von dem jeweiligen rechten und linken Vertikalstab derart vorbestimmbar sind, daß eine klapperfreie Befestigung mit unverrückbar festem Sitz gewährleistet ist.

In weiterer Ausgestaltung der Erfindung ist vorgesehen, daß bei entsprechender Größe der Kennzeichnungstafel und Überdeckung eines weiteren Horizontalstabes etwa in der Mitte der beiden seitlichen Abkantungen jeweils eine entsprechende Aussparung für den überdeckten Horizontalstab vorgesehen ist, wobei der Rollrand jeweils um ein Stück stabförmig nach unten verlängert ausgebildet ist, von oben in diese Aussparungen hineinragt und den überdeckten Horizontalstab hintergreift.

In bevorzugter Ausgestaltung der Erfindung ist weiterhin vorgesehen, daß jeweils seitlich außen in der Frontfläche der Kennzeichnungstafel etwa mittig unmittelbar unterhalb des überdeckten Horizontalstabes eine U-förmige Ausstanzung mit einer oben anhängenden Lasche (Zunge) vorgesehen ist, die im montierten Zustand als Originalitätssicherung nach hinten und von unten gegen den überdeckten Horizontalstab gebogen ist.

Die Erfindung wird nachfolgend anhand eines in den Zeichnungen schematisch dargestellten Ausführungsbeispieles näher erläutert und beschrieben. Es zeigen :
- Figur 1: einen Palettencontainer in Frontansicht mit erfindungsgemäßer Kennzeichungstafel,
- Figur 2: eine montierte erfindungsgemäße Kennzeichungstafel in Frontansicht,
- Figur 3: eine Draufsicht auf die montierte erfindungsgemäße Kennzeichungstafel,
- Figur 4: Montageschritt 1 der erfindungsgemäßen Kennzeichungstafel,
- Figur 5: Montageschritt 2 der erfindungsgemäßen Kennzeichungstafel,
- Figur 6: Montageschritt 3 der erfindungsgemäßen Kennzeichungstafel und
- Figur 7: eine Verriegelung der erfindungsgemäßen Kennzeichungstafel

In Figur 1 ist in Frontansicht ein Palettencontainer 10 zur Lagerung und zum Transport von flüssigen oder fließfähigen Füllgütern dargestellt, mit einem inneren dünnwandigen Kunststoffbehälter 12, der eine obere Einfüllöffnung und eine untere Entnahmearmatur aufweist, mit einem den Kunststoffbehälter 12 dicht umschließenden Gitterrahmen 14 aus miteinander verschweißten horizontalen Gitterstäben 20 und vertikalen Gitterstäben 22, sowie einer Bodenpalette 16, auf welcher der Kunststoffbehälter 12 aufliegt und auf welcher der Gitterrahmen 14 befestigt ist. Die Gitterstäbe 20, 22 weisen ein vorteilhaftes quadratförmiges Profil auf (vgl. Fig. 7), wie es in der Druckschrift US 6,244,453 B1 beschrieben ist. Bei diesem Rohrprofil weisen die nach außen und innen gerichteten Seitenflächen der gegeneinander verschweißten Horizontal- und Vertikalstäbe am beiden Kanten einen erhöhten Rand und eine tieferliegende Mittelfläche derart auf, daß in den Kreuzungsstellen der Rohrstäbe eine definierte Vierpunktauflage gebildet ist, die eine optimale Verschweißung (Buckelschweißen) der Gitterrohre gewährleistet. Dabei liegen die Rohrstäbe nicht in einer Ebene sondern in zwei Rohrebenen aufeinander, so daß der daraus erstellte Gitterrahmen - im Vergleich zu einem bekannten Gitterrahmen, bei dem die eingedellten Rundrohre in nahezu einer Ebene liegen - eine erhöhte Biegesteifigkeit aufweist.

Oberhalb der Entnahmearmatur ist auf dem Gitterrahmen 14 außenseitig eine erfindungsgemäße Kennzeichnungstafel 18 nach Art einer Schnapp-Rast-Verbindung (snap fit) befestigt. Die Kennzeichnungstafel 18 weist, wie das Ausführungsbeispiel in Figur 2 zeigt, ein rechteckförmiges Querformat mit einer Breite von ca. 550 mm und eine Höhe von ca. 385 mm auf und besteht aus einem sehr dünnen, lediglich 0,6 mm dicken verzinktem Stahlblech. Der obere Rand 24 und untere Rand 26 der Blechtafel 18 liegen außen auf einem oberen und einem unteren horizontalen Gitterstab 20 auf. Dadurch, daß die Kanten des oberen und unteren Randes 24, 26 über eine Breite von ca. 8 mm um ca. 30° leicht nach hinten abgekantet sind und in der tieferliegenden Mittelfläche des quadratförmigen Horizontalstabes 20 enden, ist es nicht möglich, mit den Fingern an den Rand 24, 26 zu fassen (Verletzungsgefahr ausgeschlossen).

Die seitlichen Ränder der Kennzeichnungstafel 18 sind als Abkantungen 28 in Form von ca. 25 mm breiten Streifen um ca. 75° nach hinten abgekantet, d. h. vergleichsweise stark abgeknickt, und sind an ihrem hinteren Ende nach außen zu einem Rollrand 30 aufgerollt. Dabei weisen die beiden Rollränder 30 lediglich einen kleinen Durchmesser von nur ca. 5 mm auf.

Figur 3 verdeutlicht in Draufsicht die Befestigung der Kennzeichnungstafel 18 an den Horizontalstäben 20 und zeigt die Positionierung eines Rollrandes 30 jeweils hinter einem Horizontalstab 20 und dabei gleichzeitig von außen an einem Vertikalstab 22 anliegend. Die Figuren 4, 5 und 6 zeigen die verschiedenen Montageschritte der erfindungsgemäßen Kennzeichnungstafel 18 auf dem Gitterrahmen. In Figur 4 wird die Kennzeichnungstafel 18 mit dem oberen Rand 24 von außen gegen einen oberen Horizontalstab 20 angelegt, so daß der in die obere Aussparung 32 ragende Rollrand 30 von unten nach oben hinter den oberen Horizontalstab 20 eingreift. Dann wird - wie in Figur 5 gezeigt ist - die Kennzeichnungstafel 18 unten eingeschwenkt, so daß der von oben nach unten in die mittlere Aussparung 34 ragende Rollrand 30 hinter den mittleren Horizontalstab 20 gelangt. Schließlich wird in Figur 6 die Kennzeichnungstafel 18 völlig eingeschwenkt bis zum Anschlag des unteren Randes 26 gegen die nach außen weisende Oberfläche des unteren Horizontalstabes 20, so daß der von oben nach unten in die untere Aussparung 32 ragende Rollrand 30 hinter den unteren Horizontalstab 20 gelangt. Zur endgültigen Fixierung der Blechtafel 18 wird diese nun um ca. 6 mm nach unten verschoben, so daß der Rollrand 30 in der mittleren Aussparung 34 von oben nach unten hinter den mittleren Horizontalstab 20 eingreift und der Rollrand 30 in der unteren Aussparung 32 von oben nach unten hinter den unteren Horizontalstab 20 eingreift, wobei der nach oben weisende Rollrand 30 in der oberen Aussparung 32 so lang ausgebildet ist, daß er nach wie vor den oberen Horizontalstab 20 um ca. 5 mm von unten nach oben hintergreift.

In Figur 7 ist die Kennzeichnungstafel 18 in ihrer endgültigen Position dargestellt. Dabei gelangen - wie der Detailausschnitt A verdeutlicht - die beiden in der Mitte der Blechtafel 18 jeweils außenseitig angeordneten Einformungen 38 hinter den oberen erhöhten Rand des mittleren Horizontalstabes 20, so daß die Tafel unverrückbar festsitzt. Schließlich werden als Originalitätssicherung noch zwei Laschen 36 der unmittelbar unterhalb des überdeckten Horizontalstabes 20 angeordneten U-förmigen Ausstanzungen nach hinten und von unten horizontal flach gegen den mittleren Horizontalstab 20 umgebogen und die Blechtafel kann nur noch mittels entsprechendem Werkzeug wieder von Gitterrahmen abgenommen werden. In einer etwas anderen, für starke Beanspruchungen vorgesehenen Variante sind die U-förmigen Ausstanzungen um 90° gedreht, so daß die Laschen 36 seitlich angelenkt sind. Zur unverrückbaren Fixierung der Kennzeichnungstafel 18 werden diese senkrecht gestellten Laschen nach hinten flach gegen einen Vertikalstab 22 und senkrecht direkt unter einen Horizontalstab 20 eingebogen. Diese Originalitätssicherung kann nur beim Rekonditioneren des Palettencontainers, d. h. bei herausgenommenem Kunststoff-Innenbehälter wieder zurückgebogen werden, wenn die Kennzeichnungstafel abgenommen und ausgetauscht werden soll. Die senkrecht stehende Lasche 36 hat bei geringsten Toleranzwerten (kein Klappern) ein höheres Widerstandsmoment in Axialrichtung gegen den darüber stehenden Horizontalstab und ein ungewolltes Zurückbiegen ist ausgeschlossen.

Zur Versteifung ist im Außenbereich in der Frontfläche der Kennzeichnungstafel 18 eine umlaufende wulstförmige Ausformung 40 vorgesehen, die lediglich im mittleren Bereich über dem überdeckten Horizontalstab 20 unterbrochen ist. Diese umlaufende Ausformung schützt auch die aufgeklebten Datenblätter vor Abrieb, wenn gleiche Palettencontainer dicht nebeneinander gestapelt transportiert werden und Transporterschütterungen unterliegen. Die Kennzeichnungstafel ist also im wesentlichen nur an den drei überdeckten Horizontalstäben befestigt (von außen gegen diese anliegend und nur durch die verlängerten Stäbe des Rollrandes hintergriffen), wobei zwischen den Horizontalstäben und dem dünnwandigen Kunststoff-Innenbehälter weiterhin noch die Vertikalstäbe angeordnet sind und daher durch eine ausreichende Beabstandung mit Sicherheit ausgeschlossen ist, daß etwa Teile der Kennzeichnungstafel mit dem dünnwandigen Kunststoff-Innenbehälter in Berührung kommen können.

Üblicherweise ist jeder Palettencontainer mit zwei solcher Kennzeichnungstafeln ausgestattet; eine solche Blechtafel sitzt auf dem Gitterahmen auf der Vorderseite des Palettencontainers oberhalb der Entnahme-Armatur und die zweite Blechtafel ist in entsprechender Weise auf dem Gitterahmen auf der Rückseite des Gitterahmens befestigt.

Bei der Handhabung, beim Transport oder Umladen von befüllten Palettencontainern kann es vorkommen, daß Kennzeichnungstafeln verbeult oder beschädigt werden. Wenn derartige Palettencontainer mehrfach verwendet werden sollen, müssen sie entsprechend rekonditioniert werden. Dabei können beschädigte Kennzeichnungstafeln auf einfache Weise durch eine neue Kennzeichnungstafel ersetzt werden, sofern der Innenbehälter aus dem Gitterrahmen herausgenommen ist und die als Originalitätssicherung eingebogenen Blechzungen (Laschen) von der Innenseite des Gitterrahmens her wieder gerade zurückgebogen werden können.

### Bezugsziffernliste

- **10**: Palettencontainer
- **12**: Kunststoffbehälter
- **14**: Gitterrahmen
- **16**: Bodenpalette
- **18**: Kennzeichnungstafel
- **20**: horizontaler Gitterstab
- **22**: vertikaler Gitterstab
- **24**: oberer Rand (18)
- **26**: unterer Rand (18)
- **28**: Abkantung (18)
- **30**: Rollrand (28)
- **32**: Aussparung (28)
- **34**: Aussparung für (20)
- **36**: Lasche (18)
- **38**: Einformung (18)
- **40**: Ausformung (18)

## Patentansprüche

1. Kennzeichnungstafel (18) für einen Palettencontainer (10) zur Lagerung und zum Transport von flüssigen oder fließfähigen Füllgütern, mit einem inneren dünnwandigen Kunststoffbehälter (12), der eine obere Einfüllöffnung und ein unteres Entnahmeventil aufweist, mit einem, den Kunststoffbehälter (12) dicht umschließenden Gitterrahmen (14) aus gegeneinander verschweißten vertikalen und horizontalen Gitterstäben (20, 22) und einer Bodenpalette (16), auf welcher der Kunststoffbehälter (12) aufliegt und auf welcher der Gitterrahmen (14) befestigt ist, wobei die Kennzeichnungstafel (18)
**dadurch gekennzeichnet ist, daß**
der obere Rand (24) und untere Rand (26) der Kennzeichnungstafel (18) leicht nach hinten abgekantet (abgeknickt) sind und im montierten Zustand über die gesamte Länge - ohne jegliche Aussparung für einen überdeckten Vertikalstab (22) - gegen die nach außen weisende Oberfläche eines oberen und eines unteren Horizontalstabes (20) anliegen, während die beiden seitlichen Ränder als Abkantungen (28) vergleichsweise stark nach hinten abgekantet (abgeknickt) sind und an ihrem hinteren Ende jeweils zu einem Rollrand (30) aufgerollt sind, wobei in den Abkantungen (28) entsprechende Aussparungen (32) für den oberen und unteren Horizontalstab (20) vorgesehen sind, und wobei der Rollrand (30) jeweils um ein Stück stabförmig verlängert ausgebildet ist, in diese Aussparungen (32) hineinragt und den oberen und den unteren Horizontalstab (20) hintergreift.

2. Kennzeichnungstafel nach Anspruch 1,
**dadurch gekennzeichnet , daß**
über die Stärke der Abkantungen (28) bzw. des Abkantungswinkels des oberen oder/und unteren Randes (24, 26) oder/und der beiden seitlichen Ränder der Kennzeichnungstafel (18) die jeweiligen Abstände der Ränder vom oberen und unteren Horizontalstab (20) bzw. des rechten und linken Rollrandes (30) von dem jeweiligen rechten und linken Vertikalstab (22) derart vorbestimmbar sind, daß eine klapperfreie Befestigung gewährleistet ist.

3. Kennzeichnungstafel nach Anspruch 1 oder 2,
**dadurch gekennzeichnet , daß**
bei entsprechender Größe der Kennzeichnungstafel (18) und Überdeckung eines weiteren Horizontalstabes (20) etwa in der Mitte der beiden seitlichen Abkantungen (28) jeweils eine entsprechende weitere Aussparung (34) für den überdeckten Horizontalstab (20) vorgesehen sind, und wobei der Rollrand (30) jeweils um ein Stück stabförmig verlängert ausgebildet ist, in diese Aussparungen (34) hineinragt und den überdeckten Horizantalstab (20) hintergreift.

4. Kennzeichnungstafel nach Anspruch 1, 2 oder 3,
**dadurch gekennzeichnet , daß**
in der Frontfläche der Kennzeichnungstafel (18) unmittelbar unterhalb eines überdeckten Horizontalstabes (20) wenigstens eine U-förmige Ausstanzung mit einer einseitig anhängenden Lasche (Zunge) (36) vorgesehen ist, die im montierten Zustand der Kennzeichnungstafel (18) als Originalitätssicherung nach hinten und entweder horizontal flach oder/und senkrecht stirnseitig von unten gegen einen überdeckten Horizontalstab (20) gebogen ist.

5. Kennzeichnungstafel nach Anspruch 1, 2, 3 oder 4,
**dadurch gekennzeichnet, daß**
jeweils seitlich außen in der Frontfläche der Kennzeichnungstafel (18) etwa mittig unmittelbar über dem überdeckten Horizontalstab (20) eine rippenförmige Einformung (38) eingeprägt ist, die im montierten Zustand gegen die nach außen weisende Oberfläche eines überdeckten Horizontalstabes (20) anliegt.

6. Kennzeichnungstafel nach Anspruch 1, 2, 3, 4 oder 5,
**dadurch gekennzeichnet , daß**
im Außenbereich in der Frontfläche der Kennzeichnungstafel (18) eine umlaufende wulstförmige Ausformung (40) vorgesehen ist, die lediglich im mittleren Bereich über dem überdeckten Horizontalstab (20) unterbrochen ist.

## Claims

1. Identification panel (18) for a pallet container (10) which is intended for the storage and transport of liquid or free-flowing products and is provided with an inner thin-walled plastic tank (12) which has an upper fill opening and a lower drain valve, with a lattice frame (14) which tightly encloses the plastic tank (12) and is composed of welded-together vertical and horizontal lattice bars (20, 22), and with a bottom pallet (16) on which the plastic tank (12) rests and to which the lattice frame (14) is fastened, wherein the identification panel (18) is **characterized in that** the upper border (24) and lower border (26) of the identification panel (18) are slightly folded (bent) rearwardly and, in the mounted state, bear over their whole length - without any clearance for a covered vertical bar (22) - against the outwardly facing surface of an upper and a lower horizontal bar (20), whereas the two lateral borders are folded (bent) rearwardly to a comparatively large degree so as to constitute folded portions (28) and are in each case rolled at their rear end to form a rolled edge (30), wherein corresponding clearances (32) for the upper and lower horizontal bars (20) are provided in the folded portions (28), and wherein the rolled edge (30) is in each case designed to be fractionally prolonged in a bar-like manner, projects into these clearances (32) and engages behind the upper and the lower horizontal bars (20).

2. Identification panel according to Claim 1, **characterized in that** the degree to which the folded portions (28) are folded or the degree of the folding angle of the upper and/or lower borders (24, 26) and/or of the two lateral borders of the identification panel (18) can be used to predetermine the respective distances of the borders from the upper and lower horizontal bars (20) or of the right and left rolled edges (30) from the respective right and left vertical bars (22) in such a way that a clatter-free fastening is ensured.

3. Identification panel according to Claim 1 or 2, **characterized in that,** given a corresponding size of the identification panel (18) and when covering a further horizontal bar (20), a corresponding further clearance (34) for the covered horizontal bar (20) is in each case provided approximately in the centre of the two lateral folded portions (28), and wherein the rolled edge (30) is designed in each case to be fractionally prolonged in a bar-like manner, projects into these clearances (34) and engages behind the covered horizontal bar (20).

4. Identification panel according to Claim 1, 2 or 3, **characterized in that** at least one U-shaped punched-out aperture having a tab (tongue) (36) suspended on one side is provided in the front face of the identification panel (18) and directly below a covered horizontal bar (20), this tab, with the identification panel (18) in the mounted state, being bent rearwardly and from below, either horizontally flat or/and vertically end-on, against a covered horizontal bar (20) to form a seal of originality.

5. Identification panel according to Claim 1, 2, 3 or 4, **characterized in that** a rib-like indentation (38) is in each case stamped laterally on the outside of the front face of the identification panel (18) and approximately centrally directly over the covered horizontal bar (20) and, in the mounted state, bears against the outwardly facing surface of a covered horizontal bar (20).

6. Identification panel according to Claim 1, 2, 3, 4 or 5, **characterized in that** a peripheral bead-like protrusion (40) is provided in the outer region of the front face of the identification panel (18) and is only interrupted in the central region over the covered horizontal bar (20).

## Revendications

1. Panneau d'identification (18) pour un conteneur de palettes (10), pour le stockage et le transport de matériaux en vrac liquides ou coulants, comprenant un récipient interne en plastique (12) à parois minces, qui présente une ouverture de remplissage supérieure et une vanne de prélèvement inférieure, avec un cadre en treillis (14) entourant hermétiquement le récipient en plastique (12) et fabriqué à partir de barres en treillis (20, 22) verticales et horizontales soudées ensemble, et une palette de fond (16) sur laquelle repose le récipient en plastique (12) et qui est fixée au cadre en treillis (14), le panneau d'identification (18) étant **caractérisé en ce que** le bord supérieur (24) et le bord inférieur (26) du panneau d'identification (18) sont légèrement recourbés vers l'arrière (pliés) et dans l'état monté s'appliquent sur toute la longueur - sans évidement quelconque pour une barre verticale (22) recouverte - contre la surface tournée vers l'extérieur de barres horizontales supérieure et inférieure (20), tandis que les deux bords latéraux, sous forme de parties recourbées (28), sont relativement fortement recourbés (repliés) vers l'arrière, et sont enroulés à leur extrémité arrière à chaque fois pour former un bord roulé (30), des évidements (32) correspondants pour les barres horizontales supérieure et inférieure (20) étant prévus dans les parties recourbées (28), et le bord roulé (30) étant à chaque fois prolongé un peu en forme de barre, pénétrant dans ces évidements (32) et venant en prise par l'arrière avec les barres horizontales supérieure et inférieure (20).

2. Panneau d'identification selon la revendication 1,
**caractérisé en ce que**
sur l'épaisseur des parties recourbées (28) ou de l'angle de courbure du bord supérieur et/ou du bord inférieur (24, 26) et/ou des deux bords latéraux du panneau d'identification (18), les distances respectives des bords aux barres horizontales supérieure et inférieure (20) ou du bord roulé de droite et de gauche (30) à la barre verticale respective (22) de droite et de gauche, peuvent être prédéfinies de telle sorte qu'une fixation sans cliquètement soit assurée.

3. Panneau d'identification selon la revendication 1 ou 2,
**caractérisé en ce que**
pour une dimension correspondante du panneau d'identification (18) et un recouvrement d'une autre barre horizontale (20) approximativement au milieu des deux parties recourbées latérales (28), à chaque fois un évidement correspondant supplémentaire (34) est prévu pour la barre horizontale recouverte (20), le bord roulé (30) étant réalisé à chaque fois de manière prolongée un peu en forme de barre, pénétrant dans ces évidements (34) et venant en prise par l'arrière avec la barre horizontale recouverte (20).

4. Panneau d'identification selon la revendication 1, 2 ou 3,
**caractérisé en ce que**
dans la surface frontale du panneau d'identification (18), directement en dessous d'une barre horizontale recouverte (20), est prévue au moins une découpure en forme de U avec une patte accrochée d'un côté (langue) (36), qui, dans l'état monté du panneau d'identification (18), en tant que sécurité d'originalité est recourbée vers l'arrière et est à plat horizontalement et/ou verticalement du côté frontal par le dessous contre une barre horizontale recouverte (20).

5. Panneau d'identification selon la revendication 1, 2, 3 ou 4,
**caractérisé en ce que**
latéralement à l'extérieur dans la surface frontale du panneau d'identification (18), approximativement au centre, directement sur la barre horizontale recouverte (20), est à chaque fois imprimée une formation en forme de nervure (38), qui dans l'état monté s'applique contre la surface tournée vers l'extérieur d'une barre horizontale recouverte (20).

6. Panneau d'identification selon la revendication 1, 2, 3, 4 ou 5,
**caractérisé en ce que**
dans la région extérieure dans la surface frontale du panneau d'identification (18) est prévue une formation périphérique en forme de bourrelet (40), qui est seulement interrompue dans la région centrale au-dessus de la barre horizontale recouverte (20).
